# EUROPÄISCHE PATENTSCHRIFT

(11) **EP 0 160 221 B1**
(45) Veröffentlichungstag und Bekanntmachung des Hinweises auf die Patenterteilung: **10.02.1988**
(21) Anmeldenummer: 85103886.9
(22) Anmeldetag: 01.04.1985
(51) Int. Cl.: A47C 1/027

(54) **Bürostuhl**
Office chair
Chaise de bureau

(30) Priorität: 31.03.1984 DE 3412018
(43) Veröffentlichungstag der Anmeldung: 06.11.1985
(73) Patentinhaber: Wilhelm Link GmbH & Co. KG Stahlrohrmöbel, D-72469 Messstetten 1-Tieringen (DE)
(72) Erfinder: Merz, Dieter, D-7475 Messstetten 1-Tieringen (DE)
(74) Vertreter: Möbus, Rudolf, Dipl.-Ing.

(56) Entgegenhaltungen:
- FR-A- 1 389 600
- FR-A- 2 338 015

## Beschreibung

Die Erfindung betrifft einen Bürostuhl mit einem auf einer Stuhlsäule angeordneten Sitzträger und mit einer Rückenlehne, die auf einem in seiner Neigungslage gegenüber dem Sitzträger um eine hinter dem Sitzträger verlaufende Achse verstellbaren Tragarm angeordnet ist, wobei die Verstellvorrichtung für den Tragarm festklemmbare Lamellen aufweist und die Schwenkachse für den Tragarm durch einen Bolzen gebildet ist, der durch die Schenkelwandungen eines U-förmigen Halteelements hindurchgeführt ist.

Ein Bürostuhl mit den vorstehend genannten Merkmalen ist durch die FR-A-2 338 015 vorbekannt. Die dort verwendete Verstelleinrichtung hat jedoch den Nachteil, daß sie einen in der Herstellung komplizierten Aufbau hat und angesichts des Umstandes, daß sie hinter dem Sitzträger freiliegt, keine ausreichende Sicherheitsabdeckung ihrer Teile aufweist.

Der Erfindung liegt die Aufgabe zugrunde, bei einem Bürostuhl der eingangs genannten Art die Verstellvorrichtung so auszubilden, daß sie einen konstruktiv einfachen Aufbau hat, ihre Einzelteile nach außen weitgehend abgedeckt sind und ihre Anordnung keine besonderen Maßnahmen am Sitzträger erforderlich macht.

Die gestellte Aufgabe wird bei dem eingangs genannten Bürostuhl erfindungsgemäß dadurch gelöst, daß das Halteelement eine Gelenkgabel ist, die am hinter dem Stuhlsitz hervortretenden freien Ende eines am Sitzträger starr befestigbaren Haltearms ausgebildet ist, und der Bolzen ferner durch die gegen die Schenkelwandungen der Gelenkgabel anliegenden Schenkelwandungen einer zweiten U-förmigen Gelenkgabel, die am einen Ende des Tragarmes für die Rückenlehne ausgebildet ist, hindurchgeführt ist, daß die in bekannter Weise zum Teil mit dem Tragarm und zum Teil mit dem Haltearm drehfest gekoppelten Lamellen innerhalb des durch die Schenkelwandungen begrenzten Gelenkknotenraumes parallel zu den Schenkelwandungen und Lamellen zusätzliche Öffnungen zum Hindurchführen eines Gewinde-Kopfbolzens aufweisen, auf dessen Ende eine gegen die Außenseite einer Schenkelwandung des Gelenkknotens einwirkende Griffspannmutter zum Gegeneinanderziehen der U-Schenkelwandungen und der Lamellen aufgeschraubt ist.

Bei einem erfindungsgemäß ausgebildeten Bürostuhl ist die Verstellvorrichtung für die Rückenlehne also aus relativ wenig Einzelteilen zusammengesetzt, die sich platzsparend in einem hinter dem Sitzträger des Bürostuhles angeordnetem Gelenkknoten unterbringen lassen, wo sie durch die beiden U-förmigen Gelenkgabeln nach außen weitgehend abgedeckt sind und in dessen durch die Schenkel wandungen begrenzten Raum zusätzlich auch eine an sich bekannte, auf den Tragarm der Rückenlehne einwirkende Vorspannfeder in Form einer auf den die Schwenkachse bildenden Bolzen aufgeschobenen Schraubentorsionsfeder angeordnet sein kann. Bei der erfindungsgemäßen raumsparenden Ausbildung und Anordnung der Verstellvorrichtung für die Rückenlehne ist man In der Befestigung des Haltearmes am Sitzträger des Bürostuhles völlig frei und an unterschiedliche Sitzträgerkonstruktionen anpaßbar. Das Sperren oder Freigeben der Verstellvorrichtung erfolgt mittels der hinter dem Sitz vom Benutzer des Bürostuhles leicht zugänglichen Griffspannmutter. Der die Verstelleinrichtung umfassende Gelenkknoten läßt sich vorteilhafterweise mittels eines vorzugsweise flexible Wandungen aufweisenden Schutzgehäuses abdecken, aus welchem nur die Griffspannmutter herausragt und an welches zweckmäßig flexible Schutzmanschetten für die freiliegenden Teile des Haltearmes und des Tragarmes angesetzt sind, welche alle Teile abdecken, so daß sie keiner besonderen Oberflächenbehandlung bedürfen. Auch wird durch dieses eng anlegbare, dünnwandige und vorzugsweise aus Kunststoff fertigbare Schutzgehäuse die platzsparende Wirkung des Aufbaus der Verstellanordnung beibehalten, der erzielte Platzgewinn also nicht wieder durch ein volumiöses Schutzgehäuse verspielt.

Nachfolgend wird ein Ausführungsbeispiel eines erfindungsgemäß ausgebildeten Gelenkknotens für den Rückenlehnen-Tragarm eines Bürostuhles näher erläutert.

Im einzelnen zeigen :
Fig. 1 eine Gesamtseitenansicht eines Bürostuhles ;
Fig. 2 eine Einzelseitenansicht des vom Schutzgehäuse umgebenen Gelenkknotens für den Tragarm der Rückenlehne in gegenüber Fig. 1 vergrößertem Maßstab ;
Fig. 3 einen Querschnitt durch den Gelenkknoten entlang der Linie 111-111 in Fig. 2 und Fig. 4 ;
Fig. 4 einen Schnitt durch den Gelenkknoten entlang der Linie IV-IV in Fig. 3.

Fig. 1 zeigt einen Bürostuhl mit einem mit Fahrrollen 10 versehenen Fußstern 11, einer auf dem Fußstern zentral angeordneten und mit einem Faltenbalg verkleideten Stuhlsäule 12, einem Sitzträger 13 und mit einer Rückenlehne 14, welche mit einem ebenfalls durch einen Faltenbalg verkleideten Tragarm 16 versehen ist, der über einen Gelenkknoten 15 mit dem Sitzträger 13 verbunden ist.

Der Gelenkknoten 15, der die Einstellung der Rückenlehne 14 und ihre Feststellung in jeder gewünschten Schwenklage gegenüber dem Sitzträger 13 erlaubt, ist in den Fig. 2 bis 4 näher dargestellt. Gemäß Fig. 2 ist dieser Gelenkknoten 15 mit einem im_ wesentlichen zylindrischen Schutzgehäuse 17 aus flexiblem Kunststoffmaterial umgeben. Dieses zylindrische Schutzgehäuse weist auf seiner einen Stirnseite eine zentrale Öffnung 18 auf, durch welche das Ende eines Schraubbolzens 19 herausragt, auf welchem eine aus Fig. 1 und 3 ersichtliche Griffspannmutter 20 angeordnet ist. An das zylindrische Schutzgehäuse 17 sind der den rohrförmigen Tragarm 16 für die Rückenlehne 14 umschließende Faltenbalg 21 und ein Verkleidungsansatz 22 für einen am Sitzträger 13 befestigbaren Haltearm 23 direkt angeformt.

Die Schnittdarstellungen der Fig. 3 und 4 zeigen den Gelenkknoten 15 ohne das Schutzgehäuse 17. Sowohl der Tragarm 16 als auch der Haltearm 23 enden in einer U-förmigen Gelenkgabel 24 und 25, welche den Gelenkknoten 15 nach außen durch jeweils zwei mit Abstand parallel zueinander angeordnete Sehenkelwandungen begrenzen. Die Gelenkgabel 24 des Tragarmes 16 weist die beiden Schenkelwandungen 26 und 27 auf, die zwischen die beiden Schenkelwandungen 28 und 29 der Gelenkgabel 25 des Haltearmes 23 ragen (Fig. 3). Die Schenkelwandungen 26, 27 und 28, 29 beider Gelenkgabeln 24 und 25 des Gelenkknotens 15 sind mit Bohrungen zum Einsetzen eines beidseitig durch Sprengringe 31 gesicherten Bolzens 30 versehen, welcher die Schwenkachse des Gelenkknotens 15 bildet. Der Bolzen 30 ragt auch durch Öffnungen eines Lamellenpakets, das sich aus drehfest mit dem Tragarm 16 gekoppelten Lamellen 32 und aus drehfest mit dem Haltearm 23 gekoppelten Lamellen 33 zusammensetzt, die in bekannter Weise zur Bildung von Reibschlußflächen ineinandergreifen und alle parallel zu den Schenkelwandungen 26-29 der beiden Gelenkgabeln 24 und 25 verlaufen. Außerdem ist im Innern des Gelenkknotens 15 auf dem Bolzen 30 eine Schraubentorsionsfeder 34 aufgeschoben, deren eines Ende 36 an einem Bolzen 35 anliegt und welche auf den Tragarm 16 eine Vorspannkraft in Richtung auf seine vordere Schwenkendlage ausübt.

Die drehfeste Verbindung der Lamellen 32 mit der Gelenkgabel 24 wird mittels des zweiten Bolzens 35 erreicht, der zwischen den beiden Schenkelwandungen 26 und 27 und durch zusätzliche Bohrungen der Lamellen 32 hindurch verläuft. Die drehfeste Koppelung der anderen Lamellen 33 mit der Gelenkgabel 25 wird durch ihre Anordnung auf dem Gewinde-Kopfbolzen 19 bewirkt, der durch eine nicht näher bezeichnete Rundbohrung in den Lamellen 33 und einen aus Fig. 4 ersichtlichen Schlitz 38 der Lamellen 32 hindurchgeführt ist und der auf seinem einen Ende die Griffspannmutter 20 trägt. An seinem anderen Ende ist dieser Gewinde-Kopfbolzen 19 - mit einem Flachkopf 39 versehen. Auf den alle Schenkelwandungen 26-29 und Lamellen 32 und 33 durchdringenden Gewinde-Kopfbolzen 19 ist außerdem eine Buchse 40 aufgeschoben, welche den Freiraum zwischen der Schenkelwandung 26 und dem Lamellenpaket 32/33 überbrückt. In die in der außenliegenden Schenkelwandung 28 der Gelenkgabel 25 vorgesehene Öffnung für den Gewinde-Kopfbolzen 19 ist ein Druckring 41 eingesetzt, gegen welchen ein Endabschnitt 20a der Griffspannmutter 20 zur Anlage kommt und einen durch die Griffspannmutter 20 ausgeübten - Spanndruck direkt auf die innenliegende Schenkelwandung 26 der Gelenkgabel 24 überträgt. Mittels der Griffspannmutter 20 können also die Lamellen 32 und 33 in Reibschluß miteinander gebracht oder kann dieser Reibschluß zum Verstellen des Tragarmes 16 der Rückenlehne aufgehoben werden.

## Patentansprüche

1. Bürostuhl mit einem auf einer Stuhlsäule (12) angeordneten Sitzträger (13) und mit einer Rückenlehne (14), die auf einem in seiner Neigungslage gegenüber dem Sitzträger (13) um eine hinter dem Sitzträger verlaufende Achse verstellbaren Tragarm (16) angeordnet ist, wobei die Verstellvorrichtung für den Tragarm (16) festklemmbare Lamellen aufweist, und die Schwenkachse für den Tragarm (16) durch einen Bolzen (30) gebildet ist, der durch die Schenkelwandungen (28, 29) eines U-förmigen Halteelements hindurchgeführt ist, dadurch gekennzeichnet, daß das Halteelement eine Gelenkgabel (25) ist, die am hinter dem Stuhlsitz (13) hervortretenden freien Ende eines am Sitzträger (13) starr befestigbaren Haltearms (23) -ausgebildet ist, und der Bolzen (30) ferner durch die gegen die Schenkelwandungen (28, 29) der Gelenkgabel anliegenden Schenkelwandungen (26, 27) einer zweiten U-förmigen Gelenkgabel (24), die am einen Ende des Tragarmes (16) für die Rückenlehne (14) ausgebildet ist, hindurchgeführt ist, daß die in bekannter Weise zum Teil mit dem Tragarm (16) und zum Teil mit dem Haltearm (23) drehfest gekoppelten Lamellen (32, 33) innerhalb des durch die Schenkelwandungen (26-29) begrenzten Gelenk-knotenraumes parallel zu den Schenkelwandungen (26-29) ausgerichtet untergebracht sind und daß alle Schenkelwandungen (26-29) und Lamellen (32, 33) zusätzliche Öffnungen (u. a. 38) zum Hindurchführen eines Gewinde-Kopfbolzens (19) aufweisen, auf dessen Ende eine gegen die Außenseite einer Schenkelwandung (26) des Gelenk-knotens (15) einwirkende Griffspannmutter (20) zum Gegeneinanderziehen der U-Schenkelwandungen (26, 27, 29) und der Lamellen (32, 33) aufgeschraubt ist.

2. Bürostuhl nach Anspruch 1, dadurch gekennzeichnet, daß innerhalb des durch die Schenkelwandungen (26-29) begrenzten Gelenkknotenraumes zusätzlich eine an sich bekannte, auf den Tragarm (16) der Rückenlehne (14) einwirkende Vorspannfeder in Form einer auf den die Schwenkachse bildenden Bolzen (30) aufgeschobenen Schraubentorsionsfeder (34) angeordnet ist.

3. Bürostuhl nach Anspruch 1 oder 2, dadurch gekennzeichnet, daß die Gelenkgabel (24) des Tragarmes (16) zwischen die U-Schenkelwandungen (28, 29) der Gelenkgabel (25) des Haltearmes (23) eingreift.

4. Bürostuhl nach einem der Ansprüche 1 bis 3, dadurch gekennzeichnet, daß der ganze Gelenkknoten (15) von einem überziehbaren, flexible Wandungen aufweisenden Schutzgehäuse (17) umschlossen ist, das eine stirnseitige Öffnung (18) für das mit der Griffspannmutter (20) versehene Ende des Gewinde-Kopfbolzens (19) und seitliche Öffnungen für den Haltearm (23) und den Tragarm (16) aufweist, über welchen seitlichen Öffnungen mit dem Schutzgehäuse (17) verbundene flexible Schutzmanschetten (21, 22) für Tragarm (16) und Haltearm (23) angeordnet sind.

5. Bürostuhl nach Anspruch 4, dadurch gekennzeichnet, daß die flexiblen Schutzmanschetten (21, 22) an das aus Kunststoffmaterial bestehende Schutzgehäuse (17) angeformt sind.

## Claims

1. An office chair having a seat carrier (13) arranged on a chair column (12) and having a back-rest (14) arranged on a supporting arm (16) which is adjustable in its inclined position relative to the seat carrier (13) about an axis extending behind the seat carrier, in which respect the adjusting device for the supporting arm (16) has clampable plates, and the swivel axis for the supporting arm (16) is formed by a pin (30) which extends through the limb walls (28, 29) of a U-shaped retaining element, characterised in that the retaining element is a joint fork (25) which is formed at the free end, jutting out behind the chair seat (13), of a retaining arm (23) which is rigidly fastenable to the seat carrier (13), and the pin (30) additionally extends through the limb walls (26, 27), which but against the limb walls (28, 29) of the joint fork, of a second U-shaped joint fork (24) formed at one end of the supporting arm (16) for the back-rest (14), in that the plates (32, 33) are coupled torsionally-fast, in known manner, partly with the supporting arm (16) and partly with the retaining arm (23) and are accommodated, aligned parallel to the limb walls (26-29), within the articulation chamber bounded by the limb walls (26-29), and in that all the limb walls (28-29) and plates (32, 33) have additional apertures (inter alia 38) for extension therethrough of a threaded set-bolt (19), onto the end of which is screwed a knob-like tightening nut (20) which act against the outside of a limb wall (26) of the articulation point (15) to draw the U-limb walls (26, 27, 29) and the plates (32, 33) together.

2. Office chair according to claim 1, characterised in that arranged within the articulation chamber bounded by the limb walls (26-29) is, additionally, a known « per se biassing spring in the form of a helical torsion spring (34) slipped onto the pin (30) which forms the swivel axis and acting on the supporting arm (16) of the back-rest (14).

3. Office chair according to claim 1 or 2, characterised in that the joint fork (24) of the supporting arm (16) engages between the U-limb walls (28, 29) of the joint fork (25) of the retaining arm (23).

4. Office chair according to one of claims 1 to 3, characterised in that the entire articulation point (15) is enclosed by a protective housing (17) which can be pulled thereover and which has flexible walls as well as a frontal aperture (18) for the end of the threaded set-bolt (19) provided with the knob-like tightening nut (20) and lateral apertures for the retaining arm (23) and the supporting arm (16), flexible protective sleeves (21, 22) for the supporting arm (16) and the retaining arm (23) being located over the lateral apertures and connected to the protective housing (17).

5. Office chair according to claim 4, characterised in that the protective housing (17) and the flexible protective sleeves (21, 22) are integrally formed of plastics material.

## Revendications

1. Chaise de bureau comprenant un support de siège (13) monté sur une colonne de chaise (12) et un dossier (14) monté sur un bras porteur (16) dont l'inclinaison peut être réglée par rapport au support de siège (13) selon un axe passant derrière le support de siège, le dispositif de réglage du bras porteur (16) comportant des lamelles pouvant être bloquées et l'axe de pivotement du bras porteur (16) étant constitué par un boulon (30) qui traverse les parois latérales (28, 29) d'un élément de retenue en U, caractérisée en ce que l'élément de retenue est une fourche articulée (25) qui est formée à l'extrémité libre, faisant saillie derrière le siège (13) de la chaise, d'un bras de retenue (23) solidarisé au support de siège (13), et le boulon (30) traverse également les parois latérales (26, 27), appliquées contre celles (28, 29) de la fourche articulée, d'une seconde fourche articulée en forme de U (24) qui est formée à l'extrémité libre du bras porteur (16) destiné au dossier (14), en ce que les lamelles (32, 33) liées en rotation de manière connue, en partie avec le bras porteur (16) et en partie avec le bras de retenue (23), sont logées, dans l'espace du noeud d'articulation limité par les parois latérales (26-29), parallèles aux parois latérales (26-29), et en ce que toutes les parois latérales (26-29) et les lamelles (32, 33) comportent des ouvertures supplémentaires (notamment 38) pour introduire un boulon fileté à tête (19), à l'extrémité duquel un écrou de serrage à poignée (20) agissant sur le côté extérieur d'une paroi latérale (26) du noeud d'articulation (15) est vissé pour rapprocher les parois latérales en U (26, 27, 29) et les lamelles (32, 33).

2. Chaise de bureau conforme à la revendication 1, caractérisée en ce que, dans l'espace du noeud d'articulation délimité par les parois latérales (26-29) est également disposé un ressort de précontrainte connu agissant sur le bras porteur (16) du dossier (14) et conçu sous la forme d'un ressort de torsion à boudin (34) emmanché sur le boulon (30) formant l'axe de pivotement.

3. Chaise de bureau conforme à la revendication 1 ou 2, caratérisée en ce que la fourche articulée (24) du bras porteur (16) est engagée entre les parois latérales en U (28, 29) de la fourche articulée (25) du bras de retenue (23).

4. Chaise de bureau conforme à l'une des revendications 1 à 3, caractérisée en ce que l'ensemble du noeud d'articulation (15) est entouré par un capot de protection (17) qui comporte des parois souples rétractables et qui comprend une ouverture frontale (18) destinée à l'extrémité du boulon fileté à tête (19) munie de l'écrou de serrage à poignée (20) et des ouvertures latérales qui sont destinées au bras de retenue (23) et au bras porteur (16) et au-dessus desquelles sont disposés des manchons de protection souples (21, 22) destinés au bras porteur (16) et au bras de retenue (23) et reliés au capot de protection (17).

5. Chaise de bureau conforme à la revendication 4, caractérisée en ce que les manchons de protection souples (21, 22) sont moulés sur le capot de protection (17) en matière plastique.
